# EUROPÄISCHE PATENTSCHRIFT

(11) **EP 3 589 887 B1**
(45) Veröffentlichungstag und Bekanntmachung des Hinweises auf die Patenterteilung: **18.10.2023**
(21) Anmeldenummer: 18709990.8
(22) Anmeldetag: 02.03.2018
(51) Int. Cl.: F21V 33/00, F21S 8/02, F21S 8/00, F21S 8/04, F21Y 115/10

(54) **DECKEN- ODER WANDLEUCHTE MIT INTEGRIERTER ELEKTRISCHER HEIZUNG, LÜFTER UND STEUERUNG**
CEILING OR WALL LIGHT HAVING INTEGRATED ELECTRICAL HEATER, FAN AND CONTROL
PLAFONNIER OU ÉCLAIRAGE MURAL À CHAUFFAGE ÉLECTRIQUE INTÉGRÉ, SOUFFLANTE ET UNITÉ DE COMMANDE

(30) Priorität: 03.03.2017 DE 102017002058
(43) Veröffentlichungstag der Anmeldung: 08.01.2020
(73) Patentinhaber: Liquidbeam GmbH, 76139 Karlsruhe (DE)
(72) Erfinder: HAAF, Simon, 76131 Karlsruhe (DE); GRABERT, Stefan, 76344 Eggenstein-Leopoldshafen (DE)
(74) Vertreter: LBP Lemcke, Brommer & Partner Patentanwälte mbB
(86) Internationale Anmeldenummer: PCT/EP2018/055172
(87) Internationale Veröffentlichungsnummer: WO 2018/158427

(56) Entgegenhaltungen:
- DE-A1- 4 136 673
- DE-A1- 19 543 378
- US-A1- 2002 064 380
- US-A1- 2009 153 057
- US-A1- 2016 320 069
- US-A1- 2017 016 612
- US-B1- 6 352 358

## Beschreibung

### Anwendungsgebiet

Zum kurzfristigen Beheizen kleinerer Räume von Gebäuden werden des Öfteren elektrische Heizungen verwendet. Eine intelligente Kombination aus Leuchte und elektrischer Heizung bietet viele Vorteile.

### Stand der Technik

Zur Beleuchtung von Innenräumen sind LED Leuchten aktueller Stand der Technik, zum kurzfristigen Beheizen von Innenräumen sind elektrische Widerstandsheizungen aktueller Stand der Technik.

Kombinationen von Heizlüftern und Leuchten für die Unterputzmontage und ohne integrierte Steuerung beider Funktionen sind ebenfalls erhältlich.

Kombinationen von IR-Heizlampen und normalen Lampen, ohne LED Technologie, sowie ohne integrierte Steuerung beider Funktionen sind erhältlich.

Aus der US 2017/016612 A1 ist ein Heizgerät bekannt, das einen Controller, eine Benutzerschnittstelle, die operativ mit dem Controller verbunden ist, und ein Beleuchtungssystem umfasst, welches Beleuchtungssystem operativ mit dem Controller verbunden ist und von diesem gesteuert wird, wobei das Beleuchtungssystem so konfiguriert ist, dass es außerhalb des Heizgeräts entlang einer Länge des Heizgeräts leuchtet. So lässt sich eine indirekte Beleuchtung für einen Raum bereitstellen, in dem sich die Heizung befindet. Die Bedienung erfolgt über einen Standard-Lichtschalter und zusätzlich mittels einer Fernbedienung, z.B. ein Smartphone.

Die DE 195 43 378 A1 offenbart ein Verfahren zur Steuerung elektrischer Verbraucher, insbesondere Beleuchtungseinrichtungen, bei dem ein Steuersignal ausgewertet und in Abhängigkeit von dem Steuersignal ein Ausgangssignal gebildet wird, mit dem ein elektrischer Verbraucher während einer Dimmzeit veränderlich mit elektrischer Energie versorgt wird. Das Steuersignal wird durch zeitlich definiertes Ein- und Ausschalten der Energieversorgung einer Steuerung gebildet, und die Auswertung des Steuersignals erfolgt durch Vergleichen des zeitlichen Verlaufs des Ein- und Ausschaltens der Energieversorgung der Steuerung mit einem vorgegebenen zeitlichen Muster. Im Zusammenhang mit der Figur 2 ist ein Verfahren beschrieben, bei dem durch Ausschalten und anschließendes Wiedereinschalten der Netzspannung erreicht wird, dass ein Verbraucher anschließend über einen Zeitraum abgedimmt wird.

Die DE 41 36 673 A1 offenbart eine Schaltung, um mit einem Lichtschalter, mit dem zuvor nur eine Lampengruppe gemeinsam ein- und ausgeschaltet werden konnte, die Lampen jetzt getrennt geschaltet werden können. Die Information, welche Lampe oder Lampengruppe brennen soll, wird vor dem Einschalten bzw. Leuchten der Lampe(n) seriell auf dem vorhandenen Schalter-Lampendraht übertragen. Zu diesem Zweck werden in der Leuchte oder in der Deckenrosette bestimmte Module eingebaut.

### Nachteile des Standes der Technik

Elektrische Heizungen werden nach dem Stand der Technik als separate Aufputz-Geräte für die Aufstellung oder zur Wand oder Deckenmontage angeboten. Daraus ergeben sich ein erhöhter Platzbedarf sowie die Notwendigkeit eines separaten Stromanschlusses. Die Bedienung von Licht und Heizung erfolgt separat und bietet keine integrierte Funktion, um Energie zu sparen. Zudem sind die meisten Thermostate sehr ungenau hinsichtlich der Abschalttemperatur.

Existierende Kombination aus elektrischen Heizungen und Licht gibt es lediglich als Unterputzgeräte, ohne LEDs als eingebaute Leuchtmittel oder ohne Ventilator zur Luftumwälzung, sowie ohne gemeinsame Steuerung.

### Aufgabe der Erfindung

Die Aufgabe der Erfindung ist es eine Vorrichtung in Form einer Decken- oder Wandleuchte zu bauen, welche einen Raum eines Gebäudes mit einer Beleuchtung ausstattet, sowie die Möglichkeit bietet, den Raum eines Gebäudes auch zu beheizen. Der Benutzer soll die Decken- oder Wandleuchte möglichst leicht und intuitiv bedienen können. Der Benutzer soll die Funktionen an seine Bedürfnisse anpassen können. Die Installation soll möglichst einfach sein. Zudem sollen Funktionen zum Einsparen von Energie integriert sein.

### Lösung

Die Aufgabe wird durch eine Decken- oder Wandleuchte gemäß Anspruch 1 gelöst. Diese Decken- oder Wandleuchte mit Anschluss an einen üblichen Stromkreis beinhaltet in einem gemeinsamen Gehäuse mindestens ein Leuchtelement, mindestens ein elektrisches Heizelement, mindestens ein Lüfter, sowie mindestens eine programmierbare elektronische Steuerung, mittels der das Leuchtelement, der Lüfter und die Heizung, zusammen und/oder getrennt voneinander, steuerbar und/oder regelbar sind, wobei die Decken- oder Wandleuchte durch wiederholtes Ein- und Ausschalten des Lichtstromkreises, oder eine zeitlich variierende Sequenz aus mindestens zwei Einschaltvorgängen des Lichtstromkreises, beeinflussbar ist, wobei die Auswahl eines Betriebsmodus durch Mehrfachbetätigung eines Lichtschalters des Lichtstromkreises oder zeitliche Varianz in der Betätigung des Lichtschalters erfolgt, welcher Betriebsmodus Voreinstellungen zumindest bezüglich einer Beleuchtungsintensität, einer Heizfunktion, inklusive Zieltemperatur, einer Lüfterfunktion, und einer zeitlichen oder ereignisgesteuerten Varianz oder Abschaltung der Beleuchtungs- und Heizlüfter-Funktionen enthält. Auf diese Weise ist die Decken- oder Wandleuchte besonders einfach und bequem zu bedienen. Hierfür werden, abgesehen von dem sowieso vorhandenen bzw. zu betätigenden Schalter des Lichtstromkreises, keine weiteren Bedienelemente benötigt.

Eine Weiterbildung der erfindungsgemäßen Decken- oder Wandleuchte sieht vor, dass die Decken- oder Wandleuchte für die Aufputz-Montage geeignet ist.

Eine andere Weiterbildung der erfindungsgemäßen Decken- oder Wandleuchte sieht vor, dass die Decken- oder Wandleuchte für die Unterputz-Montage geeignet ist.

Eine andere Weiterbildung der erfindungsgemäßen Decken- oder Wandleuchte sieht vor, dass die Decken- oder Wandleuchte mindestens einen Temperatursensor beinhaltet.

Eine andere Weiterbildung der erfindungsgemäßen Decken- oder Wandleuchte sieht vor, dass die Decken- oder Wandleuchte über mindestens ein akustisches Signal verfügt, welches Informationen signalisiert.

Eine andere Weiterbildung der erfindungsgemäßen Decken- oder Wandleuchte sieht vor, dass die Decken- oder Wandleuchte mittels mindestens einer Lichtschranke steuerbar und/ oder regelbar ist.

Eine andere Weiterbildung der erfindungsgemäßen Decken- oder Wandleuchte sieht vor, dass die Decken- oder Wandleuchte mittels mindestens eines Bewegungsmelders steuerbar und/ oder regelbar ist.

Eine andere Weiterbildung der erfindungsgemäßen Decken- oder Wandleuchte sieht vor, dass die Decken- oder Wandleuchte mittels mindestens eines Mikrophons steuerbar und/ oder regelbar ist.

Eine andere Weiterbildung der erfindungsgemäßen Decken- oder Wandleuchte sieht vor, dass die Decken- oder Wandleuchte mittels mindestens einer Uhr steuerbar und/ oder regelbar ist.

Eine andere Weiterbildung der erfindungsgemäßen Decken- oder Wandleuchte sieht vor, dass die Decken- oder Wandleuchte über geeignete Leitelemente verfügt, durch welche der Luftstrom am Luftaustritt in eine bevorzugte Richtung gelenkt wird.

Eine andere Weiterbildung der erfindungsgemäßen Decken- oder Wandleuchte sieht vor, dass die Lichtfarbe veränderbar ist.

Eine andere Weiterbildung der erfindungsgemäßen Decken- oder Wandleuchte sieht vor, dass die Farbtemperatur des weißen Lichts veränderbar ist.

Eine andere Weiterbildung der erfindungsgemäßen Decken- oder Wandleuchte sieht vor, dass die Decken- oder Wandleuchte den eigenen Zustand mittels eines Programmes in Abhängigkeit von mindestens einer externen Eingangsgröße insofern ändert, dass mindestens eine der steuerbaren Funktionen veränderbar ist.

Eine andere Weiterbildung der erfindungsgemäßen Decken- oder Wandleuchte sieht vor, dass die Vorrichtung mindestens einen Microcontroller aufweist.

Eine andere Weiterbildung der erfindungsgemäßen Decken- oder Wandleuchte sieht vor, dass die Decken- oder Wandleuchte mindestens einen getakteten Prozessor aufweist.

Eine andere Weiterbildung der erfindungsgemäßen Decken- oder Wandleuchte sieht vor, dass die Decken- oder Wandleuchte mindestens einen nichtflüchtigen Speicher aufweist.

Eine andere Weiterbildung der erfindungsgemäßen Decken- oder Wandleuchte sieht vor, dass die Decken- oder Wandleuchte durch eine interne Batterie und/oder Akku den Konfigurationsbetrieb und/oder die Funktion einer internen Uhr, unabhängig vom Stromnetz ermöglicht.

Eine andere Weiterbildung der erfindungsgemäßen Decken- oder Wandleuchte sieht vor, dass die Decken- oder Wandleuchte durch den Benutzer konfigurierbar ist.

Eine andere Weiterbildung der erfindungsgemäßen Decken- oder Wandleuchte sieht vor, dass die Decken- oder Wandleuchte zeitlich gesteuerte Programmabläufe ausführt.

Eine andere Weiterbildung der erfindungsgemäßen Decken- oder Wandleuchte sieht vor, dass die Decken- oder Wandleuchte mindestens eine Funktion zur Einsparung von Energie beinhaltet.

Eine andere Weiterbildung der erfindungsgemäßen Decken- oder Wandleuchte sieht vor, dass die Decken- oder Wandleuchte mindestens eine elektrische Widerstandsheizung beinhaltet.

Eine andere Weiterbildung der erfindungsgemäßen Decken- oder Wandleuchte sieht vor, dass die Decken- oder Wandleuchte die integrierte elektrische Heizung mittels eines Halbleiterbauelements schaltet.

Nachfolgend sind noch weitere vorteilhafte Ausgestaltungen der Erfindung beschrieben:
Bei der Konfiguration der Decken- oder Wandleuchte passt der Benutzer die Lichtstärke der Vorrichtung entsprechende seinen Bedürfnissen an. Der Strom der durch das oder die Leuchtmittel fließt wird durch die Steuerung reduziert. Damit lässt sich die Lichtstärke an die Größe des Raumes, die aktuelle Nutzungsart des Raumes, sowie persönliche Vorlieben anpassen.

Eine Variation der Heizstufen wird dadurch erreicht, dass die Heizung nicht kontinuierlich betrieben wird. Anstatt dessen schaltet die Steuerung die Heizung in kurzen, für den Anwender nicht wahrnehmbaren, Intervallen ein und aus. Die mittlere Heizleistung gibt der Benutzer vor. Die mittlere Heizleistung liegt bevorzugt im Bereich zwischen 0,3 - 3KW. Damit lässt sich die mittlere Heizleistung der Vorrichtung an die Größe des Raumes, die aktuelle Nutzungsart des Raumes, sowie persönliche Vorlieben anpassen.

Die Stärke des Luftstroms wird durch den Benutzer in verschiedenen Stufen konfiguriert. Damit lässt sich der Luftstrom an die Größe des Raumes, die aktuelle Nutzungsart des Raumes, sowie persönliche Vorlieben anpassen.

Die zu erreichende Zieltemperatur wird durch den Benutzer eingestellt. Damit lässt sich der Zieltemperatur für die aktuelle Nutzungsart des Raumes, sowie persönliche Vorlieben anpassen.

### Programmierbare Steuerung:

Die programmierbare Steuerung ermöglicht insbesondere eine flexible Vorkonfiguration durch den Benutzer über veränderbare Betriebsmodi und eine präzise Steuerung und/oder Regelung aller Funktionen der Vorrichtung.

Eine zeitlich gesteuerte, oder ereignisgesteuerte Abschaltung oder Reduktion der Heizung und/oder des Lichts spart Energie und bietet zusätzliche Sicherheit. Die programmierbare Steuerung enthält mindestens eine Funktion zum Einsparen von Energie, welche das Licht und/oder die Heizung nach einer, vom Benutzer vorgegebenen Zeit, reduzieren oder abschalten. Alternativ kann die Heizung auch abgeschaltet werden, wenn die Zieltemperatur mindestens einmal erreicht wurde. Dadurch wird verhindert, dass das Abschalten der Heizung oder des Lichts, durch den Benutzer vergessen werden.

Die intelligente elektronische Steuerung ist bevorzugt mit einem Mikroprozessor realisiert und zeigt Informationen mit Hilfe eines Displays an. Die integrierte Software (Firmware) steuert die Lichtstärke, Heizung und den Lüfter in Abhängigkeit von internen und externen Parametern. Dafür kommen verschiedene Algorithmen zum Einsatz, welche die eingehenden Informationen verarbeiten.

### Eingangsgrößen der Programmierbaren Steuerung:

Externe Parameter können Sensorwerte sein, oder auch Steuerungsbefehle über eine Schnittstelle.

Als Sensoren in Frage kommen z.B.:
- Temperatur(en)
- Luftfeuchte
- Anwesenheit (PIR, Lichtschranke, Mikrofon)
- Beleuchtung
- Endschalter (Ruhestromkreise) zur Überwachung der Türen + Fenster
- Taster zur Eingabe von Benutzerbefehlen
- Spannungsmessung zur Erkennung ob der Primärstromkreis noch mit der Netzspannung verbunden ist (z.B. für die Mehrfachbetätigung des Stromschalters zur Auswahl eines Betriebsmodus)

Als Schnittstellen in Frage kommen z.B.:
- Drahtgebundene Schnittstellen, wie z.B. Ethernet
- Drahtlose Schnittstellen, wie z.B. ZigBee, Infrarot, Bluetooth, WLAN

Schnittstellen sind insbesondere dann sinnvoll, wenn Funktionen der Decken- oder Wandleuchte durch zentrale Stellen bedient werden (z.B. in Hotels, Jugendherbergen, Wohnheimen, auf Schiffen).

Interne Parameter können eine Echtzeituhr sein, oder die Ergebnisse von in der Firmware implementierten Algorithmen und Funktionen.

Als interner Parameter in Frage kommt z.B.:
- Eine Parametervorgabe durch den Benutzer wie z.B., die Dauer der Heiz- und Lüfterfunktion, die Zieltemperatur der Heizfunktion, die Lichtstärke, welche im nichtflüchtigen Speicher hinterlegt wurde, etc.
- Eine Echtzeituhr, welche sich über Funk oder Ethernet synchronisiert
- Fehleralgorithmus, welcher zur Abschaltung der Decken- oder Wandleuchte führt

### Betriebsmodi:

Die programmierbare elektronische Steuerung erlaubt dem Benutzer mehrere verschiedene Betriebsmodi anzupassen. Ein Betriebsmodus enthält Voreinstellungen bezüglich der Beleuchtungsintensität, der Heizfunktion, inklusive Zieltemperatur, der Lüfterfunktion, und der zeitlichen oder ereignisgesteuerten Varianz oder Abschaltung beider Funktionen, sowie weitere Parameter. Folgende Beispiele sind voreingestellte Parameter für einen Betriebsmodus:
- Display an oder aus
- Helligkeit des Displays
- Anzeige des Betriebszustands auf dem Display
- Anzeige von Sensorwerten auf dem Display
- Umstellen von Einheiten auf dem Display (z.B. Temperatur in Grad Celsius oder Fahrenheit)
- Lichtstärke nach dem Einschalten
- Lichtstärke nach Ablauf einer bestimmten Zeit
- Zeitschaltfunktion für Licht
- Zieltemperatur nach dem Einschalten
- Wert für die Hysterese der Heizfunktion
- Zieltemperatur nach Ablauf einer bestimmten Zeit
- Zeitschaltfunktion für Heizung
- Farbtemperatur des Lichts (Mischung aus warmweißen und kaltweißen LEDs)
- Farbe des Lichts (bei RGB LEDs)

Beispiel für einen typischen Betriebsmodus mit zeitlich gesteuertem Programmablauf:
- Mit dem Lichtschalter wird der Betriebsmodus ausgewählt. Das Licht schaltet sich auf 50% der maximalen Helligkeit ein. Der Lüfter wird auf 30% der maximalen Stärke eingeschaltet. Die Heizung wird eingeschaltet. Dies geschieht innerhalb von wenigen Sekunden.
- Nachdem die Zieltemperatur das erste Mal erreicht wurde, schaltet sich die Heizung ab, der Lüfter läuft einige Sekunden nach, bis sich das Heizmodul etwa auf die Umgebungstemperatur abgekühlt hat. Wird die Zieltemperatur abzüglich der Hysterese unterschritten, so schalten sich erst wieder der Lüfter, und anschließend die Heizung an.
- Nach Ablauf der Zeit von 30 Minuten für die Heizfunktion wird diese dauerhaft durch die intelligente Steuerung abgeschaltet.
- Nach Ablauf der Zeit von 60 Minuten für das Licht, wird die Lichtstärke dauerhaft auf 15% reduziert.
- Der aktuelle Zustand für Heizung, Lüfter und Licht, bleibt bestehen, bis erneut ein Betriebsmodus ausgewählt wird.

Beispiel für einen typischen Betriebsmodus mit ereignisgesteuertem Programmablauf:
- Mit dem Lichtschalter wird der Betriebsmodus ausgewählt. Das Licht schaltet sich auf 50% der maximalen Helligkeit ein. Der Lüfter wird auf 30% der maximalen Stärke eingeschaltet. Die Heizung wird eingeschaltet. Dies geschieht innerhalb von wenigen Sekunden.
- Nachdem die Zieltemperatur das erste Mal erreicht wurde, schaltet sich die Heizung ab, der Lüfter läuft einige Sekunden nach, bis sich das Heizmodul etwa auf die Umgebungstemperatur abgekühlt hat. Wird die Zieltemperatur abzüglich der Hysterese unterschritten, so schalten sich erst wieder der Lüfter, und anschließend die Heizung an.
- Nachdem die Zieltemperatur das fünfte Mal erreicht wurde, schaltet sich die Heizung dauerhaft ab. Der Lüfter läuft einige Sekunden nach, bis sich das Heizmodul etwa auf die Umgebungstemperatur abgekühlt hat.
- Der aktuelle Zustand für Heizung, Lüfter und Licht, bleibt bestehen, bis erneut ein Betriebsmodus ausgewählt wird.

### Steuerung der Decken- oder Wandleuchte durch den Benutzer:

Zur Steuerung durch den Benutzer reicht erfindungsgemäß im einfachsten Fall die Betätigung des Lichtschalters aus. Z.B ist eine Auswahl des Betriebsmodus durch die Mehrfachbetätigung des Lichtschalters oder zeitlicher Varianz in der Betätigung des Lichtschalters möglich. Wird der Lichtschalter normal betätigt, so wird der erste Betriebsmodus ausgewählt.

Zur Auswahl des nächsten Betriebsmodus wird der Lichtschalter erneut ausgeschaltet und z.B. innerhalb einer bestimmten Zeit wieder angeschaltet. Durch weiteres Wwiederholen dieses Vorgangs werden weitere Betriebsmodi ausgewählt.

Alternativ dazu kann auch die Zeit zwischen dem ersten Ausschalten und dem erneuten Einschalten des Lichtschalters zum Auswählen des Betriebsmodus genutzt werden.

Als weitere mögliche Schnittstellen zur Steuerung kommen kabelgebundene- oder drahtlose Schnittstellen zum Einsatz.

Durch die programmierbare Steuerung wird somit eine besonders einfache und dennoch sehr bequeme Art der Steuerung der Decken- oder Wandleuchte erreicht.

### Stromversorgung:

Im einfachsten Fall wird nur der Stromanschluss für die Deckenleuchte benötigt. Mit mindestens einem weiteren Anschluss könnten Funktionen wie die Heizung und Lüftung oder Frostwächter zentral aktiviert werden. Damit könnte z.B. in Hotels im Sommer die Heizfunktion deaktiviert werden, oder im Winter ein Frostwächter aktiviert werden.

### Werkstoffe:

Hinsichtlich der Werkstoffauswahl bestehen keine besonderen Anforderungen. Die Werkstoffe für Gehäuseteile müssen lediglich den Ansprüchen an Fertigbarkeit, Brandschutz, Korrosionsbeständigkeit, elektrische Isolation, Wärmeleitfähigkeit und Temperaturen genügen. Der Diffusor muss zudem die geeigneten optischen Anforderungen erfüllen.

Die vorgenannten sowie beanspruchten und in den Ausführungsbeispielen beschriebenen erfindungsgemäß zu verwendenden Bauteile unterliegen in ihrer Größe, Form, Gestaltung, Materialauswahl und technischen Konzeptionen keinen besonderen Ausnahmebedingungen, so dass die in dem Anwendungsgebiet bekannten Auswahlkriterien uneingeschränkt Anwendung finden können.

Die Bauteile sind miteinander zum Beispiel durch Schrauben, Klipsen, Nieten, Kleben, Klemmen, Verpressen, Durchsetzfügen, Schweißen, verbunden.

### Vorteile der Erfindung

Durch die erfindungsgemäße Decken- oder Wandleuchte entfällt die Notwendigkeit, zwei getrennte Geräte zu betreiben.

Die intelligente Steuerung ermöglicht eine präzise Regelung der elektrischen Heizung und damit ein genaues erreichen der gewünschten Zieltemperatur.

Die intelligente Steuerung ermöglicht eine präzise Anpassung der Lichtstärke an die Größe des Raumes und die Vorlieben der Nutzer.

Die intelligente Steuerung ermöglicht eine präzise Anpassung der mittleren Heizleistung an die Größe des Raumes und die Vorlieben der Nutzer.

Die intelligente Steuerung ermöglicht eine präzise Anpassung des Luftstroms an die Größe des Raumes und die Vorlieben der Nutzer.

Die intelligente Steuerung ermöglicht eine präzise Einstellung der Hysterese der Heizfunktion an die Größe des Raumes.

Über die Auswahl verschiedener Betriebsmodi, lässt sich die Funktion an die Wünsche der Nutzer anpassen.

Durch die Konfiguration der Betriebsmodi, lassen sich die Funktionen an die Räumlichkeiten und die Vorlieben der Nutzer anpassen.

Eine zeitlich, oder ereignis- gesteuerte Abschaltung oder Reduktion der Heizung und/oder des Lichts spart Energie und bietet zusätzliche Sicherheit.

Eine Nutzung der vorhandenen Unterputzleitungen ist möglich.

Die feste Montage verhindert Diebstahl.

Die Montage an der Decke oder Wand ist besonders platzsparend und sicher.

Ein Stolpern über am Boden liegende Kabel ist nicht möglich.

Ein Umkippen oder versehentliches Abdecken der Heizung, z.B. mit Kleidungsstücken oder Decken, ist nicht mehr möglich.

Die erfindungsgemäße Decken- oder Wandleuchte erlaubt eine einfache Montage, da ein vorhandener Stromkreis genutzt werden kann.

Die Bedienung über den Lichtschalter ist sehr komfortabel und einfach und kann durch binäre Zustandsänderung des Tasters innerhalb zeitlich begrenzter Schaltfolgen, zur Auswahl verschiedener Voreinstellungen genutzt werden.

Der optionale Anschluss an weitere Schnittstellen ermöglicht die komfortable Steuerung mehrerer Decken- oder Wandleuchten von einem zentralen Punkt aus.

### Ausfü hru ngsbeispiel

Die Erfindung wird nachfolgend anhand eines, in der Zeichnung dargestellten Ausführungsbeispiels, näher erläutert.

Es zeigen:
Figur 1: Decken- oder Wandleuchte in ihrer Gesamtheit.
Figur 2: Vereinfachte Schnitt-Ansicht durch die Decken- oder Wandleuchte
Figur 3: Decken- oder Wandleuchte im Zustand der Montage oder Wartung
Figur 4: Vereinfachte Explosionsdarstellung der gesamten Decken- oder Wandleuchte

Figur 1 zeigt die Decken- oder Wandleuchte in ihrer Gesamtheit, wie diese zum Beispiel später an einer Decke montiert wäre.

Figur 2 zeigt eine vereinfachte Schnitt-Ansicht durch die Decken- oder Wandleuchte. Bei Betrieb des Lüfters wird der Luftstrom (13) mit Hilfe der Befestigungsschale (1) und der Gehäuseteile (6, 10, 12), vom Lufteinlass (14), über die Heizung (4) und den Lüfter (5), bis zum Luftauslass (15) geführt.

Diese Führung des Luftstroms (13) sorgt insbesondere dafür, dass die angesaugte Luft nicht direkt an der Montageoberfläche entlangstreicht und dort Verschmutzungen verursacht.

Figur 3 zeigt die Decken- oder Wandleuchte im Zustand der Montage oder Wartung. Die Befestigungsschale (1) dient zur Montage der Decken- oder Wandleuchte, z.B. an der Decke. Zudem wir die Verschraubung des elektronischen Anschlusses in der Befestigungsschale verstaut und die zwei Fangseile (2) an der Befestigungsschale (1) befestigt. Die zwei Fangseile (2) ermöglichen eine bequeme und sichere Handhabung bei der Montage oder Wartung der Decken- oder Wandleuchte.

Weiter in Figur 3 sichtbar, sind das Gehäuseteil A (6), mit den herausstehenden Teilen des Alublechs (8), sowie der Eingriffschutz A (3), welcher gleichzeitig als Träger für Heizung und Lüfter dient. Zu sehen ist auch das Display mit den Tastern, welche auf der Steuerungsplatine (7) der Decken- oder Wandleuchte montiert sind. Der obere Teil des Gehäuses, also Gehäuseteil A (6) und die Befestigungsschale (1) sind über eine Form und/oder kraftschlüssige Verriegelung miteinander verbunden, welche vom Installateur zu öffnen oder schließen ist.

Der in Figur 4 dargestellte Lüfter (5) und die Heizung (4) sorgen für die Erwärmung und den Transport der Luft. Das Gehäuse (1,6,10,11,12) dient zum Schutz der Elektronik vor Eingriff, Verschmutzung, Feuchtigkeit und Insekten, als auch zur Befestigung des Lüfters und der Heizung.

Das Aluminiumblech (8) dient zur Montage der Elektronik (7,9) und der LEDs (16), sowie zur Kühlung der Elektronik (7,9) und der LEDs (16).

Der Diffusor (11) ist Teil des Gehäuses und sitzt ca. 20 mm von dem Aluminiumblech (8) entfernt. Er trägt dazu bei, das Gehäuse zu schließen und sorgt für eine gleichmäßige Streuung des Lichts.

Der Eingriffschutz A (3) und der Eingriffschutz B (12), dienen der Sicherheit gegen Berührung der Heizung (4) und des Lüfters (5). Zudem lenken beide den Luftstrom (13).

Die Versorgung der LEDs (16) und der Steuerungselektronik (7) innerhalb der Decken- oder Wandleuchte wird durch ein Netzgerät (9) gewährleistet. Die Elektronische Steuerung (7) basiert auf einem Microcontroller, welcher die Steuerung der Heizfunktion, der Lüftung, des Displays, sowie der LEDs übernimmt.

Zur Konfiguration der verschiedenen Betriebsmodi, wird eine Mensch-Maschine-Schnittstelle verwendet, welche in diesem Ausführungsbeispiel durch ein Display und drei Taster realisiert ist (7). Die Auswahl des Betriebsmodus erfolgt in diesem Ausführungsbeispiel über die einfache oder mehrfache Betätigung des Lichtschalters.

In diesem Ausführungsbeispiel ist das Display durch vier sogenannte 7 Segment-Anzeigen realisiert, welche im Betrieb die aktuelle Temperatur, oder die verbleibende Zeit für die Heizfunktion, oder andere Informationen, zum Beispiel auch im Wechsel anzeigen.

Zur Schaltung der Heizung wird bevorzugt ein Halbleiter-Relais verwendet. Die Lüftung (5) ist mit Hilfe eines bürstenlosen Gleichstrommotors mit passender Ansteuerung realisiert.

### Figuren:

- Figur 1:: Gesamtansicht der Decken- oder Wandleuchte
- Figur 2:: Schnittansicht durch Decken- oder Wandleuchte
- Figur 3:: Decken- oder Wandleuchte im Zustand der Montage
- Figur 4:: Explosionsdarstellung

### Bezugszeichenliste:

- 1.: Befestigungsschale
- 2.: Fangseil
- 3.: Eingriffschutz A
- 4.: Heizung
- 5.: Lüfter
- 6.: Gehäuseteil A
- 7.: Steuerung mit Display und Tastern
- 8.: Aluminiumblech
- 9.: Einbaunetzteil
- 10.: Gehäuseteil B
- 11.: Diffusor
- 12.: Eingriffschutz B
- 13.: Luftstrom
- 14.: Lufteinlass
- 15.: Luftauslass
- 16.: LED

## Patentansprüche

1. Decken- oder Wandleuchte mit Anschluss an einen üblichen Stromkreis, welche Decken- oder Wandleuchte in einem gemeinsamen Gehäuse (1, 6, 10, 11) mindestens ein Leuchtelement (16), mindestens ein elektrisches Heizelement (4), mindestens ein Lüfter (5), sowie mindestens eine programmierbare elektronische Steuerung (7), mittels der das Leuchtelement (16), der Lüfter (5) und die Heizung (4), zusammen und/oder getrennt voneinander, steuerbar und/oder regelbar sind, beinhaltet,
wobei
die Decken- oder Wandleuchte durch wiederholtes Ein- und Ausschalten des Lichtstromkreises, oder eine zeitlich variierende Sequenz aus mindestens zwei Einschaltvorgängen des Lichtstromkreises, beeinflussbar ist, wobei die Auswahl eines Betriebsmodus durch Mehrfachbetätigung eines Lichtschalters des Lichtstromkreises oder zeitliche Varianz in der Betätigung des Lichtschalters erfolgt, welcher Betriebsmodus Voreinstellungen zumindest bezüglich einer Beleuchtungsintensität, einer Heizfunktion, inklusive Zieltemperatur, einer Lüfterfunktion, und einer zeitlichen oder ereignisgesteuerten Varianz oder Abschaltung der Beleuchtungs- und Heizlüfter-Funktionen enthält.

2. Decken- oder Wandleuchte nach Anspruch 1, **dadurch gekennzeichnet, dass** die Decken- oder Wandleuchte als Leuchtmittel (16) über mindestens eine LED verfügt.

3. Decken- oder Wandleuchte nach einem der vorhergehenden Ansprüche, **dadurch gekennzeichnet, dass** die Decken- oder Wandleuchte über mindestens eine optische Anzeige (7) verfügt, welche Informationen zur Anzeige bringt.

4. Decken- oder Wandleuchte nach einem der vorhergehenden Ansprüche, **dadurch gekennzeichnet, dass** die Decken- oder Wandleuchte über mindestens eine Ansaugöffnung (14) verfügt, welche einen Mindestabstand von 1 mm zur Montageoberfläche aufweist um Verschmutzungen der Montageoberfläche zu vermeiden.

5. Decken- oder Wandleuchte nach einem der vorhergehenden Ansprüche, **dadurch gekennzeichnet, dass** die Decken- oder Wandleuchte mittels mindestens eines Hygrometers steuerbar und/ oder regelbar ist.

6. Decken- oder Wandleuchte nach einem der vorhergehenden Ansprüche, **dadurch gekennzeichnet, dass** die Decken- oder Wandleuchte über mindestens einen zusätzlichen Stromanschluss verfügt der weitere Funktionalitäten, wie z.B. eine von der Beleuchtung unabhängige Heizfunktion, ermöglicht.

7. Decken- oder Wandleuchte nach einem der vorhergehenden Ansprüche, **dadurch gekennzeichnet, dass** die Decken- oder Wandleuchte über mindestens einen zusätzlichen Stromanschluss verfügt, welcher ein Einschalten der Heizfunktion nur in Abhängigkeit eines zweiten Stromkreises erlaubt.

8. Decken- oder Wandleuchte nach einem der vorhergehenden Ansprüche, **dadurch gekennzeichnet, dass** die Decken- oder Wandleuchte den eigenen Zustand mittels eines Programmes in Abhängigkeit von mindestens einer internen Eingangsgröße insofern ändert, dass mindestens eine der steuerbaren Funktionen veränderbar ist.

9. Decken- oder Wandleuchte nach einem der vorhergehenden Ansprüche, **dadurch gekennzeichnet, dass** die Decken- oder Wandleuchte mindestens eine Firmware aufweist.

10. Decken- oder Wandleuchte nach einem der vorhergehenden Ansprüche, **dadurch gekennzeichnet, dass** die Lichtstärke in mindestens 5 Schritten verändert wird.

11. Decken- oder Wandleuchte nach einem der vorhergehenden Ansprüche, **dadurch gekennzeichnet, dass** die Decken- oder Wandleuchte über mindestens eine Schnittstelle aufweist, wie z.B. WLAN, Bluetooth, Zigbee, Infrarot, Taster (7), Display (7).

12. Decken- oder Wandleuchte nach einem der vorhergehenden Ansprüche, **dadurch gekennzeichnet, dass** die Decken- oder Wandleuchte über mindestens zwei verschiedene Betriebsmodi besitzt, welche durch den Benutzer auswählbar sind.

13. Decken- oder Wandleuchte nach einem der vorhergehenden Ansprüche, **dadurch gekennzeichnet, dass** die Decken- oder Wandleuchte ereignisgesteuerte Programmabläufe ausführt.

14. Decken- oder Wandleuchte nach einem der vorhergehenden Ansprüche, **dadurch gekennzeichnet, dass** die Decken- oder Wandleuchte über mindestens einen Lüfter (5) verfügt, welcher mit einem bürstenlosen Gleichstrommotor realisiert ist.

## Claims

1. Ceiling or wall light with connection to a customary power circuit, which ceiling or wall light includes, in a common housing (1, 6, 10, 11), at least one lighting element (16), at least one electrical heating element (4), at least one fan (5), and at least one programmable electronic controller (7) by means of which the lighting element (16), the fan (5) and the heater (4), together and/or separately from one another, are controllable by open-loop and/or closed-loop control, wherein the ceiling or wall light is controllable by repeated switching-on and switching-off of the lighting power circuit or by a time-varying sequence of at least two switching-on operations of the lighting power circuit, the selection of an operating mode being effected by multiple actuation of a light switch of the lighting power circuit or by variation in the actuation of the light switch in terms of time, which operating mode includes default settings at least in respect of a lighting intensity, a heating function, including a target temperature, a fan function and a time-related or event-controlled variation or switching-off of the lighting and heating fan functions.

2. Ceiling or wall light according to claim 1, **characterised in that** the ceiling or wall light has at least one LED as lighting means (16).

3. Ceiling or wall light according to either one of the preceding claims, **characterised in that** the ceiling or wall light has at least one visual display (7) which displays information.

4. Ceiling or wall light according to any one of the preceding claims, **characterised in that** the ceiling or wall light has at least one intake opening (14) which is spaced a minimum of 1 mm from the mounting surface in order to avoid soiling of the mounting surface.

5. Ceiling or wall light according to any one of the preceding claims, **characterised in that** the ceiling or wall light is controllable by open-loop and/or closed-loop control by means of at least one hygrometer.

6. Ceiling or wall light according to any one of the preceding claims, **characterised in that** the ceiling or wall light has at least one additional power connection which allows further functionalities, such as, for example, a heating function independent of the lighting.

7. Ceiling or wall light according to any one of the preceding claims, **characterised in that** the ceiling or wall light has at least one additional power connection which allows the heating function to be switched on only in dependence upon a second power circuit.

8. Ceiling or wall light according to any one of the preceding claims, **characterised in that** the ceiling or wall light changes its own status by means of a program in dependence upon at least one internal input variable insofar as at least one of the controllable functions can be changed.

9. Ceiling or wall light according to any one of the preceding claims, **characterised in that** the ceiling or wall light has at least one item of firmware.

10. Ceiling or wall light according to any one of the preceding claims, **characterised in that** the light intensity is changed in at least five steps.

11. Ceiling or wall light according to any one of the preceding claims, **characterised in that** the ceiling or wall light has at least one interface, such as, for example, WLAN, Bluetooth, Zigbee, infrared, pushbutton (7), display (7).

12. Ceiling or wall light according to any one of the preceding claims, **characterised in that** the ceiling or wall light has at least two different operating modes which are selectable by the user.

13. Ceiling or wall light according to any one of the preceding claims, **characterised in that** the ceiling or wall light executes event-controlled program sequences.

14. Ceiling or wall light according to any one of the preceding claims, **characterised in that** the ceiling or wall light has at least one fan (5) which is realised with a brushless DC motor.

## Revendications

1. Plafonnier ou éclairage mural avec branchement à un circuit électrique usuel, lequel plafonnier ou éclairage mural contient dans un boîtier commun (1, 6, 10, 11) au moins un élément d'éclairage (16), au moins un élément de chauffage (4) électrique, au moins une soufflante (5), ainsi qu'au moins une commande (7) électronique programmable, au moyen de laquelle l'élément d'éclairage (16), la soufflante (5) et le chauffage (4) peuvent être commandés et/ou réglés ensemble et/ou séparément l'un de l'autre,
dans lequel
le plafonnier ou éclairage mural peut être influencé par allumage et extinction répété du circuit d'éclairage électrique, ou par une séquence variable dans le temps d'au moins deux opérations d'allumage du circuit d'éclairage électrique, dans lequel la sélection d'un mode de fonctionnement se fait par actionnement multiple d'un interrupteur d'éclairage du circuit d'éclairage électrique ou variance dans le temps dans l'actionnement de l'interrupteur d'éclairage, lequel mode de fonctionnement contient des préréglages au moins en ce que concerne une intensité d'éclairage, une fonction de chauffage, y compris température cible, une fonction de soufflante et un arrêt ou variance dans le temps ou commandé par événement des fonctions d'éclairage et de radiateur soufflant.

2. Plafonnier ou éclairage mural selon la revendication 1, **caractérisé en ce que** le plafonnier ou éclairage mural dispose d'au moins une LED en tant que moyen d'éclairage (16).

3. Plafonnier ou éclairage mural selon l'une des revendications précédentes, **caractérisé en ce que** le plafonnier ou éclairage mural dispose d'au moins un affichage optique (7), lequel affiche des informations.

4. Plafonnier ou éclairage mural selon l'une des revendications précédentes, **caractérisé en ce que** le plafonnier ou éclairage mural dispose d'au moins une ouverture d'aspiration (14), laquelle présente une distance minium de 1 mm par rapport à la surface de montage afin d'éviter des encrassements de la surface de montage.

5. Plafonnier ou éclairage mural selon l'une des revendications précédentes, **caractérisé en ce que** le plafonnier ou éclairage mural peut être commandé et/ou réglé au moyen d'au moins hygromètre.

6. Plafonnier ou éclairage mural selon l'une des revendications précédentes, **caractérisé en ce que** le plafonnier ou éclairage mural dispose d'au moins un branchement électrique supplémentaire qui permet d'autres fonctionnalités, comme par exemple une fonction de chauffage indépendante de l'éclairage.

7. Plafonnier ou éclairage mural selon l'une des revendications précédentes, **caractérisé en ce que** le plafonnier ou éclairage mural dispose d'au moins un branchement électrique supplémentaire, lequel permet une mise en circuit de la fonction de chauffage uniquement en fonction d'un deuxième circuit électrique.

8. Plafonnier ou éclairage mural selon l'une des revendications précédentes, **caractérisé en ce que** le plafonnier ou éclairage mural modifie le propre état au moyen d'un programme en fonction d'au moins une grandeur d'entrée interne dans la mesure où au moins une des fonctions pouvant être commandée peut être modifiée.

9. Plafonnier ou éclairage mural selon l'une des revendications précédentes, **caractérisé en ce que** le plafonnier ou éclairage mural comprend au moins un logiciel.

10. Plafonnier ou éclairage mural selon l'une des revendications précédentes, **caractérisé en ce que** l'intensité lumineuse est modifiée en au moins 5 étapes.

11. Plafonnier ou éclairage mural selon l'une des revendications précédentes, **caractérisé en ce que** le plafonnier ou éclairage mural comprend au moins une interface, comme par exemple Wi-Fi, Bluetooth, Zigbee, infrarouge, touche (7), écran (7).

12. Plafonnier ou éclairage mural selon l'une des revendications précédentes, **caractérisé en ce que** le plafonnier ou éclairage mural possède au moins deux modes de fonctionnement différents, lesquels peuvent être sélectionnés par l'utilisateur.

13. Plafonnier ou éclairage mural selon l'une des revendications précédentes, **caractérisé en ce que** le plafonnier ou éclairage mural effectue des déroulements de programme commandés par événement.

14. Plafonnier ou éclairage mural selon l'une des revendications précédentes, **caractérisé en ce que** le plafonnier ou éclairage mural dispose d'au moins une soufflante (5), laquelle est réalisée avec un moteur à courant continu sans balais.
